# EUROPÄISCHE PATENTSCHRIFT

(11) **EP 1 277 906 B1**
(45) Veröffentlichungstag und Bekanntmachung des Hinweises auf die Patenterteilung: **28.02.2007**
(21) Anmeldenummer: 02015906.7
(22) Anmeldetag: 17.07.2002
(51) Int. Cl.: E05D 15/06

(54) **Langgestreckte Profilschiene aus einem nach unten hin offenen C-Profil mit einer Halterung**
Elongated rail having a C-profile with its opening directed downwardly with a support
Rail allongé ayant un profil en C avec l'ouverture dirigée vers le bas avec une fixation

(30) Priorität: 18.07.2001 DE 10134877
(43) Veröffentlichungstag der Anmeldung: 22.01.2003
(73) Patentinhaber: Woelm Gesellschaft mit beschränkter Haftung, 42579 Heiligenhaus (DE)
(72) Erfinder: Gessner, Ulrich, 42579 Heiligenhaus (DE)
(74) Vertreter: Stenger, Watzke & Ring

(56) Entgegenhaltungen:
- GB-A- 283 413
- GB-A- 925 785
- GB-A- 1 350 010
- US-A- 1 825 315
- US-A- 3 468 509
- US-A- 4 344 206

## Beschreibung

Die Erfindung betrifft eine langgestreckte Profilschiene aus einem nach unten hin offenen C-Profil mit einer Halterung gemäß dem Oberbegriff des Anspruchs 1.

Derartige Profilschienen werden für unterschiedlichste Zwecke eingesetzt und weisen demgemäß unterschiedlichste Formen auf. Beispielsweise werden zum horizontalen Führen von zum Beispiel Türen, Toren, Fensterläden und dergleichen nach unten offene C-Profile eingesetzt, wobei hier unter anderem das unter der Bezeichnung "Helmprofil" bekannte C-Profil der Fa. Hespe & Woelm zu nennen ist. Es sind auch andere Konstruktionen bekannt geworden, so zum Beispiel aus der US-A-1 825 315, die Führungsschienen zur Aufnahme von zum Beispiel Türen offenbart.

Im Stand der Technik sind Haltevorrichtungen bekannt, bei denen eine langgestreckte Profilschiene aus einem nach unten hin offenen C-Profil von einer Muffe umgeben ist, um die Profilschiene in einer definierten Stellung zu halten. Dabei umschließt die Muffe die Profilschiene an mindestens drei Seiten derart, daß die Öffnung des C-Profils weiterhin von Außen zugänglich bleibt. An die Außenseite der Muffe ist ein mit Befestigungsbohrungen versehenes Montageblech angeschweißt, mit dem die Muffe an einer Wand oder einer Decke befestigt werden kann.

Der Erfindung liegt die **Aufgabe** zugrunde, eine gattungsgemäße Halterung derart weiterzubilden, daß die Muffe in unterschiedlichen Bauformen mit wenigen Arbeitsschritten kostengünstig herstellbar ist.

Die **Lösung** der Aufgabe ist dadurch gekennzeichnet, daß die Halterung einschließlich des Montageelements einstückig ist, und daß das Montageelement durch eine aus dem Profil der Muffe herausgebogene Lasche gebildet ist.

Hierdurch kann ein einstückiges Bauteil geschaffen werden, wobei beispielsweise flächige Muffenrohlinge vorgefertigt werden können, aus denen anschließend bedarfsgerecht entsprechende Laschen formende Schnitte eingebracht und der Rohling anschließend in seine Endform gebogen wird. Dabei sind für das Einbringen von Schnitten und Bohrungen fertigungstechnisch günstige und flexible Verfahren, wie Laserschneiden, spanabhebende CNC-Bearbeitung und dergleichen einsetzbar. Dadurch kann der Aufwand für die Lagerhaltung von benötigten Rohteilen und auch von Fertigmuffen reduziert werden. So kann eine erhöhte Flexibilität hinsichtlich unterschiedlicher Bauformen erreicht werden. Aber auch Serien mit großer Stückzahl sind so kostengünstig herstellbar.

Die erfindungsgemäße Halterung eignet sich vorteilhaft für eine zumindest teilautomatisierte Herstellung, wodurch Kosten eingespart werden können. Auch bietet die erfindungsgemäße Halterung den Vorteil, daß die Lasche an zweckmäßigen Stellen angeordnet ist und so auf befestigungstechnische Randbedingungen optimal zugeschnitten werden kann. Auf eine Widerstandsschweißung kann vollständig verzichtet werden, wodurch der hierzu erforderliche Aufwand und die entsprechenden Werkzeuge sowie Maschinen eingespart werden können.

Mit der Erfindung wird ferner vorgeschlagen, daß die Lasche seitlich aus dem Profil herausgebogen ist. Eine derartig ausgebildete Muffe eignet sich vorteilhaft für eine Wandmontage.

In einer alternativen Ausgestaltung wird vorgeschlagen, daß die Lasche nach oben aus dem Profil herausgebogen ist. Eine solche Muffe eignet sich beispielsweise für eine Deckenmontage.

Weiter wird vorgeschlagen, daß die Lasche aus dem Material des horizontalen Steges des C-förmigen Kurzprofils herausgebogen ist. Daneben kann die Lasche auch aus dem Material eines der seitlichen Schenkel der C-förmigen Muffe herausgebogen sein.

Um die Muffe mit bekannten Befestigungselementen befestigen zu können, wird vorgeschlagen, daß die Lasche Befestigungsbohrungen aufweist. So können vorteilhaft bekannte Befestigungsmittel wie Schrauben, Bolzen und dergleichen für eine Befestigung der Muffe eingesetzt werden.

Um eine vorteilhaft einfache Montage zu erreichen, wird zudem vorgeschlagen, daß die Lasche einen zusätzlichen Winkel zum Einhängen in eine wand- oder deckenfeste Halteschiene aufweist. Damit kann zum Beispiel die Muffe mit der Profilschiene mit geringem Aufwand bei einer nicht stationären Befestigung montiert und auch wieder demontiert werden.

Um der Halterung zusätzliche Stabilität verleihen zu können, wird vorgeschlagen, daß die Muffe eine Sicke aufweist.

Weitere Vorteile und Merkmale sind der folgenden Beschreibung von Ausführungsbeispielen zu entnehmen. Im wesentlichen gleichbleibende Bauteile sind mit den gleichen Bezugszeichen bezeichnet. Ferner wird bezüglich gleicher Merkmale und Funktionen auf die Beschreibung zum Ausführungsbeispiel in Fig. 1 verwiesen.

Es zeigen:
- Fig. 1: einen Schnitt durch eine an einer Wand befestigte Muffe mit einer aus einer Seitenwand der Muffe herausgebogenen Lasche, die ein C-Profil umgibt, wobei eine über im C-Profil geführte Laufrollen angehängte Last verfahrbar ist,
- Fig. 2: eine Stirnansicht der Muffe in Fig. 1,
- Fig. 3: eine Seitenansicht der Muffe in Fig. 1,
- Fig. 4: eine Stirnansicht einer an der Wand befestigten Muffe mit einer aus einer Grundfläche herausgebogenen Lasche,
- Fig. 5: eine Draufsicht auf die Muffe in Fig. 4,
- Fig. 6: eine Seitenansicht auf die Montageseite der Muffe in Fig. 4,
- Fig. 7: eine an einer Decke befestigte Muffe mit aus den Seitenwänden herausgebogenen Laschen,
- Fig. 8: eine Seitenansicht der Muffe in Fig. 7,
- Fig. 9: eine Ansicht auf die Montageseite der Muffe in Fig. 7 und
- Fig. 10: einen flächigen Zuschnitt vor dem Umformen zu einer Muffe.

Fig. 1 zeigt eine erfindungsgemäße Halterung für eine langgesteckte Profilschiene 10 aus einem nach unten hin offenen C-Profil. In einer solchen Profilschiene kann ein auf der Zeichnung nicht dargestellter Rollapparat laufen. Die Halterung setzt sich aus einer die Profilschiene 10 an den Seiten umgebenden Muffe 12 sowie einem Montageelement 14 zusammen, durch das die Halterung an einer Wand 16 befestigbar ist. Die Muffe 12 ist ein kurzer Profilabschnitt ähnlicher Querschnittsgestaltwie die Querschnittsgestalt der Profilschiene 10 und ist derart gestaltet, daß die nach unten gerichtete Öffnung 44 des Profils 10 freigehalten ist. Die Muffe 12 weist einen horizontalen Steg 24 und zwei seitliche Schenkel 28, 30 auf (Fig. 2, 3). Die Halterung einschließlich des Montageelements 14 ist einstückig, wobei das Montageelement 14 durch eine aus einem seitlichen Schenkel 30 der Profilwand 20 der Muffe 12 herausgebogene Lasche 22 gebildet ist. In der Lasche 22 sind Bohrungen 32, 34, 36 vorgesehen, die für Befestigungszwecke verwendbar sind.

In Fig. 4, 5 und 6 ist eine alternative Ausgestaltung einer erfindungsgemäßen Muffe 26 für eine Befestigung an der Wand 16, bei der im Unterschied zu der in Fig. 1 dargestellten Ausgestaltung die Lasche 22 aus dem horizontalen Steg 24 der Muffenwand 20 nach oben herausgebogen ist.

Als weitere Ausgestaltung ist in den Fig. 7, 8 und 9 eine Muffe 38 für eine Montage an einer Decke 18 dargestellt. Die Muffe 38 weist zwei aus ihren seitlichen Schenkeln 46 und 48 herausgebogene Laschen 50 und 52 auf. Zur Verstärkung der an den Endbereichen der Muffe 38 verbleibenden Schenkelbereiche 54 und 56 sind in die Schenkelbereiche 54 und 56 Sicken 40 und 42 eingeformt.

Fig. 10 zeigt einen Blechzuschnitt 58 für eine in Fig. 4 dargestellte Muffe 26 vor dem Biegen. Der Blechzuschnitt ist bereits soweit vorbereitet, daß die Muffe 26 durch Biegen an den Biegekanten 64 unmittelbar herstellbar ist. In dem späteren horizontalen Steg 24 ist ein Schnitt 62 eingebracht, der die spätere Lasche 22 bildet. Der die Lasche 22 bildende Bereich weist zudem die Bohrungen 32, 34, und 36 auf. Desweiteren ist in dem den horizontalen Steg 24 bildenden Bereich eine Bohrung 60 für ein Befestigungselement 66 vorgesehen, mit dem das Helmprofil 10 gegen axiales Verschieben fixierbar ist. Solche Blechzuschnitte lassen sich im Vergleich zu fertig gebogenen Muffen mit geringerem Raumbedarf lagern.

### Bezugszeichenliste

- 10: Profilschiene
- 12: Muffe
- 14: Montageelement
- 16: Wand
- 18: Decke
- 20: Profilwand
- 22: Lasche
- 24: Horizontaler Steg
- 26: Muffe
- 28: Seitlicher Schenkel
- 30: Seitlicher Schenkel
- 32: Bohrung
- 34: Bohrung
- 36: Bohrung
- 38: Muffe
- 40: Sicke
- 42: Sicke
- 44: Öffnung
- 46: Seitlicher Schenkel
- 48: Seitlicher Schenkel
- 50: Lasche
- 52: Lasche
- 54: Schenkelbereich
- 56: Schenkelbereich
- 58: Blechzuschnitt
- 60: Bohrung
- 62: Schnitt
- 64: Biegekanten
- 66: Befestigungselement

## Patentansprüche

1. Langgestreckte Profilschiene (10) aus einem nach unten hin offenen C-Profil mit einer Halterung, wobei sich die Halterung aus einer die Profilschiene (10) an mindestens drei Seiten umgebenden, aus einem Profilabschnitt bestehenden Muffe (12) sowie einem Montageelement (14) zusammensetzt, durch das die Halterung an einer Wand (16) oder einer Decke (18) befestigbar ist,
**dadurch gekennzeichnet,**
**daß** die Halterung einschließlich des Montageelements (14) einstückig ist, und daß das Montageelement (14) durch eine aus dem Profil (20) der Muffe (12) herausgebogene Lasche (22) gebildet ist.

2. Langgestreckte Profilschiene (10) aus einem nach unten hin offenes C-Profil mit einer Halterung nach Anspruch 1, **dadurch gekennzeichnet, daß** die Lasche (22) aus dem Profil (20) seitlich herausgebogen ist.

3. Langgestreckte Profilschiene (10) aus einem nach unten hin offenes C-Profil mit einer Halterung nach Anspruch 1, **dadurch gekennzeichnet, daß** die Lasche (22) nach oben aus der Profilwand (20) herausgebogen ist.

4. Langgestreckte Profilschiene (10) aus einem nach unten hin offenes C-Profil mit einer Halterung nach Anspruch 1, **dadurch gekennzeichnet, daß** die Lasche (22) aus dem Material des horizontalen Steges (24) der C-förmigen Muffe (26) herausgebogen ist.

5. Langgestreckte Profilschiene (10) aus einem nach unten hin offenes C-Profil mit einer Halterung nach Anspruch 1, **dadurch gekennzeichnet, daß** die Lasche (22) aus dem Material eines der seitlichen Schenkel (28, 30) der C-förmigen Muffe (12) herausgebogen ist.

6. Langgestreckte Profilschiene (10) aus einem nach unten hin offenes C-Profil mit einer Halterung nach einem der vorhergehenden Ansprüche, **dadurch gekennzeichnet, daß** die Lasche (22) Befestigungsbohrungen (32, 34, 36) aufweist.

7. Langgestreckte Profilschiene (10) aus einem nach unten hin offenes C-Profil mit einer Halterung nach einem der vorhergehenden Ansprüche, **dadurch gekennzeichnet, daß** die Lasche (22) einen zusätzlichen Winkel zum Einhängen in eine wand- oder deckenfeste Halteschiene aufweist.

8. Langgestreckte Profilschiene (10) aus einem nach unten hin offenes C-Profil mit einer Halterung nach einem der vorhergehenden Ansprüche, **dadurch gekennzeichnet, daß** die Muffe (38) eine Sicke (40, 42) aufweist

## Claims

1. Elongate profiled rail (10) comprising a C-shaped profile which is open downwards with a retaining means, wherein the retaining means is composed of a sleeve (12) comprising a profiled portion surrounding the profiled rail (10) on at least three sides and also of a mounting element (14) by which the retaining means can be fixed on a wall (16) or a ceiling (18), **characterised in that** the retaining means including the mounting element (14) is in one piece, and that the mounting element (14) is formed by a side plate (22) bent out of the profile (20) of the sleeve (12).

2. Elongate profiled rail (10) comprising a C-shaped profile which is open downwards with a retaining means as claimed in Claim 1, **characterised in that** the side plate (22) is bent laterally out of the profile (20).

3. Elongate profiled rail (10) comprising a C-shaped profile which is open downwards with a retaining means as claimed in Claim 1, **characterised in that** the side plate (22) is bent upwards out of the wall of the profile (20).

4. Elongate profiled rail (10) comprising a C-shaped profile which is open downwards with a retaining means as claimed in Claim 1, **characterised in that** the side plate (22) is bent out of the material of the horizontal web (24) of the C-shaped sleeve (26).

5. Elongate profiled rail (10) comprising a C-shaped profile which is open downwards with a retaining means as claimed in Claim 1, **characterised in that** the side plate (22) is bend out of the material of one of the lateral flanks (28, 30) of the C-shaped sleeve (12).

6. Elongate profiled rail (10) comprising a C-shaped profile which is open downwards with a retaining means as claimed in any one of the preceding claims, **characterised in that** the side plate (22) has fixing bores (32, 34, 36).

7. Elongate profiled rail (10) comprising a C-shaped profile which is open downwards with a retaining means as claimed in any one of the preceding claims, **characterised in that** the side plate (22) has an additional angle for suspension in a retaining rail fixed on the wall or on the ceiling.

8. Elongate profiled rail (10) comprising a C-shaped profile which is open downwards with a retaining means as claimed in any one of the preceding claims, **characterised in that** the sleeve (38) has a bead (40, 42).

## Revendications

1. Rail profilé allongé formé d'un profilé en C ouvert vers le bas pourvu d'une fixation, la fixation se composant d'un manchon (12) formé d'un tronçon de profilé entourant le rail profilé (10) sur au moins trois côtés, ainsi que d'un élément de montage (14) à l'aide duquel la fixation peut être fixée à une paroi (16) ou à un plafond (18),
**caractérisé en ce que**
la fixation y compris l'élément de montage (14) est en une seule pièce et **en ce que** l'élément de montage (14) est formé d'une languette (22) repliée provenant du profilé (20) du manchon (12).

2. Rail profilé allongé formé d'un profilé en C ouvert vers le bas pourvu d'une fixation selon la revendication 1, **caractérisé en ce que** la languette (22) est repliée latéralement à partir du profilé (20).

3. Rail profilé allongé formé d'un profilé en C ouvert vers le bas pourvu d'une fixation selon la revendication 1, **caractérisé en ce que** la languette (22) est repliée vers le haut à partir de la paroi de profilé (20).

4. Rail profilé allongé formé d'un profilé en C ouvert vers le bas pourvu d'une fixation selon la revendication 1, **caractérisé en ce que** la languette (22) est repliée à partir du matériau de l'âme horizontale (24) du manchon (26) en forme de C.

5. Rail profilé allongé formé d'un profilé en C ouvert vers le bas pourvu d'une fixation selon la revendication 1, **caractérisé en ce que** la languette (22) est repliée à partir du matériau d'une des ailes latérales (28, 30) du manchon (12) en forme de C.

6. Rail profilé allongé formé d'un profilé en C ouvert vers le bas pourvu d'une fixation selon l'une quelconque des revendications précédentes, **caractérisé en ce que** la languette (22) présente des perçages de fixation (32, 34, 36).

7. Rail profilé allongé formé d'un profilé en C ouvert vers le bas pourvu d'une fixation selon l'une quelconque des revendications précédentes, **caractérisé en ce que** la languette (22) présente un coude supplémentaire pour la suspension dans un rail de maintien fixé à une paroi ou à un plafond.

8. Rail profilé allongé formé d'un profilé en C ouvert vers le bas pourvu d'une fixation selon l'une quelconque des revendications précédentes, **caractérisé en ce que** le manchon (38) présente une moulure (40, 42).
